# EUROPÄISCHE PATENTSCHRIFT

(11) **EP 2 134 618 B1**
(45) Veröffentlichungstag und Bekanntmachung des Hinweises auf die Patenterteilung: **16.05.2012**
(21) Anmeldenummer: 08716346.5
(22) Anmeldetag: 07.03.2008
(51) Int. Cl.: B65D 51/28

(54) **VERSCHLUSSVORRICHTUNG FÜR EINEN TRINKBEHÄLTER**
CLOSURE DEVICE FOR A DRINKING CONTAINER
DISPOSITIF DE FERMETURE POUR UN CONTENANT À BOISSON

(30) Priorität: 07.03.2007 DE 102007011392
(43) Veröffentlichungstag der Anmeldung: 23.12.2009
(73) Patentinhaber: Enghard, Florian, 60529 Frankfurt (DE)
(72) Erfinder: Enghard, Florian, 60529 Frankfurt (DE)
(74) Vertreter: Behrens, Helmut
(86) Internationale Anmeldenummer: PCT/EP2008/001831
(87) Internationale Veröffentlichungsnummer: WO 2008/107198

(56) Entgegenhaltungen:
- WO-A-98/29317
- WO-A-2004/103853
- WO-A-2006/097823
- DE-B3-102005 047 866
- DE-U1-202006 009 805
- US-A1- 2005 126 632

## Beschreibung

Die Erfindung betrifft eine Verschlussvorrichtung für einen Trinkbehälter nach dem Oberbegriff des Anspruchs 1.

Es gibt derzeit viele Nahrungszusammensetzungen, die insbesondere vor oder während sportlicher Betätigungen zu sich genommen werden. Diese sollen vornehmlich der Verbesserung der Leistungsfähigkeit oder der Zuführung wichtiger Nahrungsbestandteile dienen. Diese Nahrungszusammensetzungen bestehen meist aus einer wässrigen Trinklösung und einem festen oder pulverförmigen Nahrungsergänzungsmittel, die miteinander vermischt und in einem Trinkbehälter zu sich genommen werden. Insbesondere bei isotonischen Nahrungszusammensetzungen gibt es auch schon isotonische Fertiggetränke, bei denen einer wässrigen Lösung die pulverförmigen isotonischen Ergänzungsmittel beim Getränkeabfüller zugegeben wurden und die gemischt als Fertiggetränk vor Ort aus einem mitgelieferten Trinkbehälter zu sich genommen werden können.

Häufig verlieren derartige Fertiggetränke im gemischten Zustand aber an Geschmack oder an Wirkung, so dass es notwendig ist, der Trinklösung erst vor Ort kurz vor dem Verzehr ein oder mehrere Nahrungsergänzungsmittel zuzumischen. Dazu werden die Nahrungsergänzungsmittel meist in Pulverform oder als Feststoff in löslicher Tablettenform geliefert und manuell mit einem Trink- oder Mineralwasser vermischt. Dies ist insbesondere bei sportlicher Betätigung oder an sportlichen Einsatzorten sehr umständlich und erfordert die separate Mitnahme eines Behälters mit Trinkwasser, eines Behälters mit den Nahrungsergänzungsmitteln sowie eines separaten Trinkbehälters zum Mischen und Trinken des aufbereiteten Getränks.

Aus der WO 2006/097823 A2 ist eine Verschlussvorrichtung bekannt, die Teil eines Behälters für medizinische, pharmazeutische oder kosmetische Produkte ist. Am Flaschenhals des Behälters ist ein zylindrisches Außengewinde angeordnet, auf das ein separater Schraubdeckel zum Verschließen aufschiebbar ist. In den Flaschenhals ist zusätzlich ein zylindrischer Einsatzkörper eingesteckt, der eine äußere zylindrische Mantelfläche aufweist und in dessen unterem Bereich eine schräge Abdeckfläche vorgesehen ist, die mit einer Aussparung in der zylindrischen Mantelfläche eine Zugabeöffnung bildet. Im Inneren der zylindrischen Mantelfläche bildet diese mit der Abdeckfläche eine Aufnahmekammer, bei der durch einen Eindrehvorgang des Schraubdeckels die Zugabeöffnung zum Innenraum freigegeben wird, durch die der Inhalt der Aufnahmekammer in den Behälterinnenraum gelangt. Dabei ist die Bodenplatte als schräg gestellte Scheibe ausgebildet, die die Aufnahmekammer (Hohlzylinderkammer) nach unten abdichtet. Zur radialen Abdichtung der Aufnahmekammer zum Behälterinnenraum sind an der äußeren Mantelfläche des Einsatzteiles unterhalb der Zugabeöffnung mindestens drei Dichtrippen angeordnet, die den Einsatzkörper gegenüber dem Flaschenhals und dem Behälterinnenraum abdichten. Der Schraubdeckel dient auch zum Verschließen der Aufnahmekammer; er besitzt ein Innengewinde, umschließt die Aufnahmekammer oben koaxial und bedeckt im geschlossenen Zustand etwa ein Drittel des axialen Außengewindes des Flaschenkörpers. Wird nun der Schraubdeckel weiter mit dem Außengewinde des Behälterkörpers verschraubt, wird der Einsatzkörper axial in den Innenraum verschoben, so dass kontinuierlich die Zugabeöffnung in den Behälterinnenraum ragt und dadurch der Inhalt der Aufnahmekammer auf der schrägen Abdeckfläche in den Innenraum rutschen kann (Fig. 1 - 3). Eine Verschlussvorrichtung mit allen Merkmalen aus dem Oberbegriff des Anspruchs 1 gehört durch die WO 2006/097823 A2 zum Stand der Technik. In der WO 2006/097823 A2 ist auch die Ausführung einer Verschlussvorrichtung beschrieben, in der der Schraubdeckel zum Entleeren abnehmbar ist; diese hat aber den Nachteil, dass das Einsatzteil dann nicht mehr herausnehmbar ist und dass die Auffüllung nur zur einmaligen Verwendung dient.

In der DE 20 2006 009 805 U1 ist eine Verschlussvorrichtung mit einem Adapterteil beschrieben, in dem ein Einsatzteil einschiebbar ist, das mit dem Adapterteil eine verschlossene Aufnahmekammer bildet. Die Verschlussvorrichtung unterscheidet sich von der Verschlussvorrichtung nach dem Anspruch 1 dadurch, dass im oberen Bereich des Einsatzteils kein Außengewinde vorgesehen ist und gleichzeitig auch im Adapterteil kein mit diesem verschraubbares Innengewinde existiert. Zum Verschließen der Aufnahmekammer wird hier das Einsatzteil axial in den Adapter eingeschoben, wobei das Einsatzteil mit einem Ringsteg, der in eine Ringnut im Innenteil des Adapterteils einschnappt, verschlossen wird. Zur Freigabe der Aufnahmekammer muss das obere Verschlusselement axial zum Behälterinnenraum gedrückt werden, damit die Bodenplatte aus dem Adapter (Hohlzylinder) herausragt und damit eine Zugabeöffnung freigibt (Fig. 2 u. 3). Ferner ist eine Dichtlippe vorzusehen, die straff an der Innenfläche des Behälterhalses oder des Adapters anliegt; nachteilig ist hier, dass zum Öffnen und Verschließen der Aufnahmekammer eine relativ hohe Kraft erforderlich ist.

Aus der DE 10 2005 047 866 B3 ist eine Verschlussvorrichtung für einen Trinkbehälter mit einem Innenraum zur Aufnahme einer Trinkflüssigkeit und einer oberseitig angeordneten Behälteröffnung bekannt; in der Behälteröffnung ist eine Verschlussvorrichtung mit mindestens einer Aufnahmekammer vorgesehen, deren Inhalt in den Innenraum einbringbar ist. Dabei besitzt die Verschlussvorrichtung mindestens im oberen Bereich ein Gewindeteil, das mit einer unteren Abdeckfläche die Aufnahmekammer bildet, die mindestens im unteren Bereich eine Zugabeöffnung aufweist, durch die der Inhalt der Aufnahmekammer durch einen Eindrehvorgang in den Innenraum freigebbar ist (Fig.1 - 4). Bei dieser Verschlussvorrichtung ist die untere Abdeckfläche als mit einem Gewinde versehene Bodenplatte ausgebildet, deren äußerer Rand eine abdichtende Ringfläche aufweist, die im geschlossenen Zustand an einer die Aufnahmekammer umgebenden Flaschenwand oder eine die Aufnahmekammer umgebenden Adapterwand anliegt. Bei dieser bekannten Verschlussvorrichtung wird vorgeschlagen, an der Bodenplatte ein Gewindeelement vorzusehen, das dann mit einem Innengewinde im unteren Bereich des Adapters verschraubbar ist. Dies dient zur Vermeidung des Nachteils, dass eine Freigabe auch bei starken Erschütterungen oder einem unbeabsichtigten Druck auf das obere Verschlusselement unbeabsichtigt erfolgen kann. Hierdurch lässt sich aber eine vollständige Abdichtung nicht oder nur schwer erreichen.

Der Erfindung liegt die Aufgabe zugrunde, eine Verschlussvorrichtung zu schaffen, mit der kurzfristig Nahrungsergänzungsbestandteile einem Getränkemittel zumischbar sind, die einfach handbar ist und durch die keinerlei Verunreinigungen in das Fertiggetränk gelangen können.

Diese Aufgabe wird durch eine Verschlussvorrichtung mit den Merkmalen im Oberbegriff gelöst, welche zusätzlich die kennzeichnenden Merkmale des Anspruchs 1 aufweist.

Die erfinderische Verschlussvorrichtung umfasst ein zusätzliches Adapterteil, in welches das Einsatzteil mit seinem oberen Gewindeteil in das Innengewinde dieses Adapterteils eingeschraubt wird, sodass die untere Abdeckfläche, welche eine ringförmige Dichtung enthält, gegenüber dem Adapterteil und nicht dem Flaschenhals abdichtet. Hierdurch ergibt sich, dass durch die gewindefreie Bodenplatte auch nach der Einbringung des Nahrungsergänzungsmittels ein einfaches Verschließen möglich ist, wobei der Schließzustand durch die Begrenzung an den Anschlagflächen auf einfache Weise feststellbar ist. Vorteilhaft ist dabei, dass durch die gewindefreie Ringfläche ohne besondere Dichtmittel allein durch den Anpressdruck des oberen Gewindeteils eine wasserdichte Abdichtung der Aufnahmekammer erreichbar ist und dass durch die flache oder abgerundete Ringfläche ein dosierter Eintrag in die Trinkflüssigkeit möglich ist, der weitgehend eine Klumpenbildung verhindert. Diese Konstruktion erlaubt auch, dass die Aufnahmekammer nach dem Zurückdrehen jederzeit wieder auffüllbar ist und somit von dem Benutzer selbst wieder verwendet werden kann.

Zusätzlich besitzt die erfinderische Verschlussvorrichtung in ihrer zweiteiligen Ausgestaltung mit Adapterteil und Einsatzteil, bei dem im unteren Teil eine Dichtfläche zum Abdichten gegenüber dem Adapterteil angeordnet ist, zum einen den Vorteil, dass ein vorheriges Abdichten und Befüllen der Aufnahmekammer außerhalb des Behälterkörpers möglich ist, ohne dass diese Befüllung aus der Zugabeöffnung abläuft, und zum anderen den Vorteil, dass der Einsatzkörper nach dem Vermischen zum Entleeren nicht wieder vollständig herausgedreht werden muss, um den Inhalt aus dem Behälter auszuleeren.

Die zweiteilige Konstruktion der Verschlussvorrichtung erlaubt den Einsatz bei den unterschiedlichsten Flaschenformen. Das Adapterteil weist deshalb entweder noch ein äußeres Gewindeteil mit Innengewinde auf, das koaxial auskragend zu dem Innengewinde des Adapterteils angeordnet ist, wobei dieses äußere Gewindeteil mit dem Außengewinde einer Behälteröffnung verschraubbar ist, oder einen Schnappverschluss zur Befestigung auf einen abgerundeten Flaschenhals. Hierdurch wird ermöglicht, dass es sich bei dem Trinkbehälter auch um eine herkömmliche Flasche mit einem Außengewinde handeln, bei dem lediglich ein zusätzlicher Adapter mit einem Innen- und einem Außengewinde bzw. Aufschnappteil notwendig ist, um diese Verschlussvorrichtung einzusetzen.

Durch die Ausgestaltung als Drehverschluss lässt sich andererseits ein Trinkbehälter mit der erfinderischen Verschlussvorrichtung durch vollständiges Herausdrehen der Verschlussvorrichtung auch schnell in seine wenigen Bestandteile zerlegen, die dann zur Wiederverwendung vorteilhafterweise leicht zu reinigen sind.

Ein weiterer Vorteil der erfinderischen Verschlussvorrichtung besteht darin, dass sie nur aus wenigen einfachen leicht herstellbaren Teilen besteht, die kostengünstig auch als Kunststoffspritzteile in Serienfertigung herstellbar sind.

Bei einer besonderen Ausführung der erfindungsgemäßen Verschlussvorrichtung ist am oberen Gewindeteil gleichzeitig ein verschließbares Mundstück angeordnet, durch das die Trinkflüssigkeit sofort nach dem Mischvorgang ohne weitere Maßnahmen getrunken werden kann und das auch zur Neueinfüllung mit einem Nahrungsergänzungsmittel wieder verwendbar ist. Sie eignet sich hervorragend zur Aufbereitung von Sportgetränken, insbesondere zur Zubereitung und Verwendung von einem kraftstärkenden instabilen Getränk aus Kreatin und einer wässrigen Lösung. Dabei kann es sich sowohl um pulverförmige, flüssige oder lösbare feste Nahrungsergänzungsmittel handeln, die nahezu beliebig dosierbar sind.

Die Erfindung wird nachfolgend anhand der Zeichnungen näher erläutert. Es zeigen:
- Fig. 1:: einen Trinkbehälter mit Innengewinde und mit einer eingeschraubten Verschlussvorrichtung nach der DE 10 2005 047 866 B3, mit dem Unterschied, dass die Ringfläche gewindelos aus gebildet ist,
- Fig. 2:: ein Adapterstück für Trinkbehälter mit Außengewinde, und
- Fig. 3:: einen Trinkbehälter mit Außengewinde und einer Verschlussvorrichtung gemäß der Erfindung.

In Fig. 1 der Zeichnung ist ein Trinkbehälter 1 mit Innengewinde 2 und einer eingeschraubten Verschlussvorrichtung 3 dargestellt, die eine Aufnahmekammer 4 zwischen einem oberen Gewindeteil 5 und einer unteren Abdeckfläche 6 aufweist, wobei die Abdeckfläche 6 als gewindelose Bodenplatte mit einer abdichtenden Ringfläche 7 ausgebildet ist.

Diese Verschlussvorrichtung 3 besteht aus dem oberen Gewindeteil 5 und einer unteren Abdeckfläche 6, die durch zwei oder drei Stege 8 als Verbindungselemente miteinander verbunden sind. Im eingeschraubten Zustand bildet der Hohlraum zwischen dem oberen Gewindeteil 5 und der unteren Abdeckfläche 6 die Aufnahmekammer 4, in der vorzugsweise ein Kreatinpulver als Nahrungsergänzungsmittel eingebracht wird. Dabei ist die untere Abdeckfläche 6 noch mit einer kugel- oder kegelartigen Erhebung 9 ausgestattet, die eine vollständige Entleerung in den Innenraum 10 der Trinkbehälter 1 gewährleisten soll.

Das obere Gewindeteil 5 ist zusätzlich noch mit einem Mundstück 11 versehen, das durch eine Kappe 12 verschließbar ist und eine Öffnung zur Aufnahmekammer 4 bildet. Zur Verbesserung der Einschraubbarkeit ist das obere Gewindeteil 5 mit einem auskragenden Einschraubkopf 13 versehen, der das Außengewinde des oberen Gewindeteils 5 umschließt und dessen Abstand zum Außengewinde mindestens der Dicke des Halses des Trinkbehälters entspricht. Gleichzeitig dient dieser Einschraubkopf 13 mit seinem ringförmigen Auflagerand zur Begrenzung der Einschraubtiefe. Dabei kann gleichzeitig auch die Randhöhe als Markierung für die Mindesteinschraubtiefe gelten, die notwendig ist, damit die untere Abdeckfläche 6 noch dichtend an der Innenwand des Halses des Trinkbehälters anliegt.

Die untere Abdeckfläche 6 ist dabei als gewindefreie Bodenplatte ausgebildet. Diese ist vorzugsweise als kreisrunde Scheibe ausgestaltet, die etwa den gleichen Durchmesser aufweist, wie der obere Gewindeteil 5. Dabei enthält die Bodenplatte 6 am äußeren Rand ihres Umfangs eine abgerundete Ringfläche 7, die im geschlossenen Zustand der Aufnahmekammer 4 dichtend am Hals des Trinkbehälters anliegt. Die Ringfläche 7 kann aber auch als flache Dichtlippe oder als eingelegte O-Ringdichtung ausgebildet sein.

Die Verschlussvorrichtung 3 wird vorzugsweise als einteiliger Kunststoffspritzteil hergestellt, der mit seinem oberen Gewindeteil 5 in ein Innengewinde 2 des Halses des Trinkbehälters 1 eindrehbar ist. Dabei ist die Dichtlippe oder die abgerundete Ringfläche 7 so elastisch ausgebildet, dass sie an jeder Stelle des oberen Halses oder im Gewindebereich 2 dichtend anliegt.

In einer vereinfachten Ausführung können die Verbindungselemente 8 auch als vertikale Gewindefläche oder Gewindestege ausgebildet werden, die lediglich im Bereich der unteren Bodenplatte 6 eine Zugabeöffnung nach außen zum Trinkbehältersinnenraum 10 aufweisen muss.

Soweit eine derartige Verschlussvorrichtung 3 aber auf eine herkömmliche Glasflasche mit Außengewinde, einen abgerundeten Flaschenrand zum aufschnappenden Verschließen oder mit einer inneren Anpressverbindung befestigt werden soll, ist ein Adapterstück 15 notwendig, das in Fig. 2 der Zeichnung für eine Trinkflasche mit Außengewinde dargestellt ist. Dieses Adapterstück 15 besteht aus einem zylindrischen durchgehenden Innenteil 16, in dem ein Innengewinde 17 zur Aufnahme der Verschlussvorrichtung 3 vorgesehen ist und das vorzugsweise als Kunststoff- oder Metallspritzgussteil ausgebildet ist. Koaxial dazu ist oben ein auskragendes Randteil 18 befestigt, das parallel zum Innengewinde 19 ein vergrößertes Innengewinde aufweist, das in das Außengewinde der zu verwendenden Trinkflasche 1 eingreift.

Andere Ausgestaltungen des Adapterstückes 15 sind möglich. So kann das Adapterstück 15 statt des vergrößerten Innengewindes 19 auch einen Schnappverschluss aufweisen, der auf übliche Flaschen mit rundem Halsrand für Kronkorken aufsetzbar ist. Das Adapterteil 15 kann generell aber auch so ausgebildet sein, dass es in andere Glas- oder Kunststoffbehälter einkleb- oder einschweißbar ist. Weiterhin kann das Adapterstück 15 auch nur durch einen Anpressdruck im Hals fixiert werden, wobei dann das auskragende Randteil 18 entbehrlich ist.

Eine Ausführungsform der erfindungsgemäßen Verschlussvorrichtung, wie sie durch die Ansprüche geschützt werden soll, ist detailliert in der Figur 3 dargestellt. Die mindestens zweiteilige Ausführung der Verschlussvorrichtung 3 aus einem oberen Gewindeteil 5 mit unterer Bodenplatte 6 und einem Adapterstück 15 ist für einen Trinkbehälter 1 mit einem Außengewinde 21 vorgesehen.

Dabei besteht die erfindungsgemäße Verschlussvorrichtung 3 aus einem Adapterstück 15, wie es zu Fig. 2 der Zeichnung beschrieben ist, und einem Einsatzteil 22 sowie einem Mundstück 11. Das Einsatzteil 22 enthält ein oberes Gewindeteil 5 und eine untere Bodenplatte 6, die durch axiale Stege 8 als Verbindungselemente miteinander verbunden sind. Dabei ist die Bodenplatte 6 mit einer kegelförmigen Erhebung 9 versehen und besitzt an seinem Umfang als abdichtende Ringfläche 7 eine flache lippenartige Dichtfläche 23.

Zur Montage wird das Einsatzteil 22 in das Adapterstück 15 von unten eingeschraubt und bildet so eine zweiteilige oder dreiteilige Verschlussvorrichtung 3. Dabei bildet die Innenwand 17 des Einsatzteils 22 mit dem oberen Gewindeteil 5 und der unteren Abdeckplatte 6 die Aufnahmekammer 4, die oben noch von einem Mundstück 11 oder einem vergleichbaren Abschlussteil abgedeckt wird. Das Mundstück 11 ist dabei auch als separates Bauteil ausgebildet, das etwa einen Durchmesser wie das Einsatzteil 22 aufweist. Im Mundstück 11 ist noch ein Innengewinde vorgesehen, das zum Verschließen der Aufnahmekammer 4 mit dem oberen Gewindeteil 5 verschraubt wird. Allerdings kann das Mundstück 11 auch fest an dem oberen Gewindeteil 5 des Einsatzteils 22 angeformt sein, wodurch eine Gewindeausführung eingespart werden kann. Diese dreiteilige Ausführung der Verschlussvorrichtung 3 mit dem separaten Mundstück 11 hat allerdings den Vorteil, dass es bei einer häufigen Wiederverwendung der Verschlussvorrichtung 3 leichter gereinigt werden kann.

Zum Verschließen der Aufnahmekammer 4 wird das Einsatzteil 22 so weit in das Adapterstück 15 eingeschraubt, bis die lippenartige Dichtfläche 23 auf dem unteren Rand 20 des Adapterstücks 15 auf- oder anliegt und so eine wasserdichte Abdichtung der Aufnahmekammer 4 bewirkt. Dann wird auf den oberhalb des Adapterstücks 15 austretenden oberen Gewindeteil 5 das Mundstück 11 aufgeschraubt, bis es an seinem Gewindeendrand anliegt und im Mundstück 11 fixiert ist.

Bei einem Weiterdrehen des Mundstücks 11 kann dann die Verschlussvorrichtung 3 in das Adapterstück 15 eingedreht und damit die Aufnahmekammer 4 zum Behälterinnenraum 10 geöffnet werden. Dadurch kann das in der Aufnahmekammer 4 befindliche Nahrungsergänzungsmittel durch die Zugabeöffnung 14 dosierbar in den Innenraum 10 des Trinkbehälters 1 austreten. Dazu kann das Mundstück 11 so weit in das Adapterstück 15 eingedreht werden, bis der untere Rand 24 des Mundstücks 11 auf dem oberen Gewindeteil 5 des Einsatzteils 22 aufliegt. In dieser Aufdrehstellung ist die Zugabeöffnung 14 vollständig geöffnet, so dass das Nahrungsergänzungsmittel schnell in den Behälterinnenraum 10 gelangen kann. Gleichzeitig wird durch den Anpressdruck der Gewindesteigung der untere Rand 24 des Mundstücks 11 stark auf den äußeren oberen Rand des Adapterstücks 15 gedrückt, so dass ohne spezielle Dichtungsmittel die Aufnahmekammer 4 nach außen abgedichtet wird. Soweit das Mundstück 11 oben mit einer Kappe 12 verschlossen ist, kann das Nahrungsergänzungsmittel durch Schütteln mit dem im Trinkbehälter 1 befindlichen Flüssigkeit (Wasser) vermischt und so als Fertiggetränk aufbereitet werden. Allerdings kann zum Vermischen vorher die Aufnahmekammer 4 durch Zurückdrehen des oberen Gewindeteils 5 wieder verschlossen werden, um eine Verschmutzung der Verschlussvorrichtung 3 zu verhindern.

## Patentansprüche

1. Verschlussvorrichtung für einen Trinkbehälter (1) mit einem Innenraum (10) zur Aufnahme einer Trinkflüssigkeit und einer oberseitig angeordneten Behälteröffnung, in der die Verschlussvorrichtung (3) mit mindestens einer Aufnahmekammer (4) vorgesehen ist, deren Inhalt in den Innenraum (10) einbringbar ist, wobei die Verschlussvorrichtung (3) mindestens im oberen Bereich ein Einsatzteil (22) besitzt, das mit einer unteren Abdeckfläche (6) die Aufnahmekammer (4) bildet, die mindestens im unteren Bereich eine Zugabeöffnung (14) aufweist, durch die der Inhalt der Aufnahmekammer (4) durch einen Eindrehvorgang in den Innenraum (10) freigebbar ist, wobei die untere Abdeckfläche (6) als gewindefreie Bodenplatte ausgebildet ist,
**dadurch gekennzeichnet,**
**dass** der äußere Rand der Bodenplatte (6) eine abdichtende Ringfläche (7) aufweist, die im geschlossenen Zustand an einer die Aufnahmekammer (4) umgebenden Wand (20) eines Adapters (15) anliegt, wobei der Adapter (15) aus einem zylindrischen Innenteil (16) mit Innengewinde (17) besteht, zu dem koaxial ein auskragender Randteil (18) befestigt ist, der parallel zum Innengewinde (17) ein vergrößertes Innengewinde (19) zum Verschrauben mit einem Außengewinde (21) der Trinkbehälter (1) aufweist oder einen Schnappverschluss zur Befestigung auf einem abgerundeten Flaschenhals besitzt, wobei das Einsatzteil (22) ein oberes Gewindeteil (5) enthält, mit dem es in das Innengewinde (17) des Adapterteils (15) einschraubbar ist.

2. Verschlussvorrichtung nach Anspruch 1, **dadurch gekennzeichnet, dass** die Bodenplatte (6) kreisrund ausgebildet ist und dass der Durchmesser der abdichtenden Ringfläche (7) mindestens dem Innendurchmesser des Adapterteils (15) entspricht.

3. Verschlussvorrichtung nach Anspruch 1 oder 2, **dadurch gekennzeichnet, dass** die abdichtende Ringfläche (7) als abgerundete oder flache Dichtfläche (23) ausgebildet ist.

4. Verschlussvorrichtung nach Anspruch 3, **dadurch gekennzeichnet, dass** die abgerundete Dichtfläche (23) durch eine O-Ring-Dichtung gebildet ist, die in einer Nut der Bodenplatte (6) fixiert ist.

5. Verschlussvorrichtung nach einem der vorhergehenden Ansprüche, **dadurch gekennzeichnet, dass** zwischen dem oberen Gewindeteil (5) und der Bodenplatte (6) als Verbindungselemente Verbindungsstege (8) oder Gewindestege angeordnet sind.

6. Verschlussvorrichtung nach einem der vorhergehenden Ansprüche, **dadurch gekennzeichnet, dass** an der unteren Bodenplatte (6) eine kugel- oder kegelartige Erhebung (9) in Richtung des oberen Gewindeteils (5) angeordnet ist.

7. Verschlussvorrichtung nach einem der vorhergehenden Ansprüche, **dadurch gekennzeichnet, dass** am oberen Gewindeteil (5) ein Mundstück (11) angeordnet ist, das von außen eine Trinköffnung zur Aufnahmekammer (4) aufweist.

8. Verschlussvorrichtung nach einem der vorhergehenden Ansprüche, **dadurch gekennzeichnet, dass** die Verschlussvorrichtung (3) als Kunststoffspritzteil und dass das Adapterstück (15) als Kunststoffspritzteil oder Metallteil ausgebildet ist.

## Claims

1. Closure device for a drinking container (1) with an interior space (10) for receiving a drinking liquid and a container opening, which is arranged on the upper side and in which the closure device (3) with at least one receiving chamber (4) is provided, the content of which can be introduced into the interior space (10), the closure device (3) having, at least in the upper region, an insert part (22), which, with a lower covering face (6), forms the receiving chamber (4), which has, at least in the lower region, a feed opening (14), through which the content of the receiving chamber (4) can be released into the interior space (10) by a screwing-in process, the lower covering face (6) being formed as a thread-free base plate, **characterised in that** the outer edge of the base plate (6) has a sealing ring face (7), which, in the closed state, abuts a wall (20), which surrounds the receiving chamber (4), of an adapter (15), the adapter (15) consisting of a cylindrical inner part (16) with an internal thread (17), to which a protruding edge part (18) is coaxially fastened, said edge part having, parallel to the internal thread (17), an enlarged internal thread (19) for screwing to an external thread (21) of the drinking container (1) or having a snap-on closure for fastening to a rounded bottle neck, the insert part (22) containing an upper threaded part (5), with which it can be screwed into the internal thread (17) of the adapter part (15).

2. Closure device according to claim 1, **characterised in that** the base plate (6) is circular and **in that** the diameter of the sealing ring face (7) at least corresponds to the internal diameter of the adapter part (15).

3. Closure device according to claim 1 or 2, **characterised in that** the sealing ring face (7) is formed as a rounded or flat sealing face (23).

4. Closure device according to claim 3, **characterised in that** the rounded sealing face (23) is formed by an O-ring seal, which is fixed in a groove of the base plate (6).

5. Closure device according to any one of the preceding claims, **characterised in that** connecting webs (8) or threaded webs are arranged between the upper threaded part (5) and the base plate (6) as connecting elements.

6. Closure device according to any one of the preceding claims, **characterised in that** a spherical or conical raised part (9) is arranged on the lower base plate (6) in the direction of the upper threaded part (5).

7. Closure device according to any one of the preceding claims, **characterised in that** a mouthpiece (11), which has a drinking opening from the outside to the receiving chamber (4), is arranged on the upper threaded part (5).

8. Closure device according to any one of the preceding claims, **characterised in that** the closure device (3) is formed as a plastics material injection moulded part and **in that** the adapter piece (15) is formed as a plastics material injection moulded part or metal part.

## Revendications

1. Dispositif de fermeture pour un réservoir de liquide potable (1) avec un espace interne (10) permettant de contenir un liquide potable et une ouverture de récipient disposée sur le côté supérieur, dans laquelle le dispositif de fermeture (3) est équipé d'au moins une chambre de logement (4) dont le contenu peut être introduit dans l'espace interne (10), moyennant quoi le dispositif de verrouillage (3) comprend, dans sa partie supérieure, au moins un insert (22) qui forme, avec une surface de recouvrement inférieure (6), la chambre de logement (4), qui comprend au moins dans sa partie inférieure une ouverture de distribution (14), à travers laquelle le contenu de la chambre de logement (4) peut être ajoutée, grâce à un processus de rotation, dans l'espace interne (10), moyennant quoi la surface de recouvrement inférieure (6) est conçue comme une plaque de base sans filetage, **caractérisé en ce que** la bordure externe de la plaque de base (6) comprend une surface annulaire d'étanchéité (7) qui s'appuie, dans l'état fermé, sur une paroi (20) d'un adaptateur (15), entourant la chambre de logement (4), moyennant quoi l'adaptateur (15) est constitué d'une partie interne cylindrique (16) avec filetage interne (17), à laquelle une partie de bordure en porte-à-faux (18) est fixée de manière coaxiale, qui comprend, parallèlement au filetage interne (17), un filetage interne agrandi (19) pour le vissage avec un filetage externe (21) du réservoir de liquide potable (1) ou un fermoir à cliquet pour la fixation sur un goulot de bouteille arrondi, moyennant quoi l'insert (22) comprend une partie filetée supérieure (5), avec lequel il peut être vissé dans le filetage interne (17) de la partie d'adaptation (15).

2. Dispositif de fermeture selon la revendication 1, **caractérisé en ce que** la plaque de base (6) est ronde et **en ce que** le diamètre de la surface annulaire d'étanchéité (7) correspond au moins au diamètre intérieur de la partie d'adaptation (15).

3. Dispositif de fermeture selon la revendication 1 ou 2, **caractérisé en ce que** la surface annulaire d'étanchéité (7) est conçue comme une surface d'étanchéité arrondie ou plate (23).

4. Dispositif de fermeture selon la revendication 3, **caractérisé en ce que** la surface d'étanchéité arrondie (23) est constituée d'un joint d'étanchéité torique fixé dans une rainure de la plaque de base (6).

5. Dispositif de fermeture selon l'une des revendications précédentes, **caractérisé en ce que**, entre la partie filetée supérieure (5) et la plaque de base (6), se trouvent des barres de raccordement (8) ou des barres filetées, en tant qu'éléments de raccordement.

6. Dispositif de fermeture selon l'une des revendications précédentes, **caractérisé en ce que**, au niveau de la plaque de base inférieure (6), se trouve une saillie sphérique ou conique (9) en direction de la partie filetée supérieure (5).

7. Dispositif de fermeture selon l'une des revendications précédentes, **caractérisé en ce que**, au niveau de la partie filetée supérieure (5), se trouve une pièce d'embouchure (11) qui comprend, de l'extérieur, une ouverture pour boire communiquant avec la chambre de logement (4).

8. Dispositif de fermeture selon l'une des revendications précédentes, **caractérisé en ce que** le dispositif de fermeture (3) est conçu comme une pièce en matière plastique injectée et **en ce que** la pièce d'adaptation (15) est conçu comme une pièce en matière plastique injectée.
